# EUROPÄISCHE PATENTSCHRIFT

(11) **EP 0 511 419 B1**
(45) Veröffentlichungstag und Bekanntmachung des Hinweises auf die Patenterteilung: **25.01.1995**
(21) Anmeldenummer: 91106945.8
(22) Anmeldetag: 29.04.1991
(51) Int. Cl.: B63H 9/06

(54) **Profilsegel**
Wingsail
Voile en aile d'avion

(43) Veröffentlichungstag der Anmeldung: 04.11.1992
(73) Patentinhaber: Brinkmann, Wilhelm, D-52224 Stolberg (DE)
(72) Erfinder: Brinkmann, Wilhelm, D-52224 Stolberg (DE)
(74) Vertreter: Raeck, Wilfrid, Dipl.-Ing.

(56) Entgegenhaltungen:
- EP-A- 0 242 408
- DE-A- 3 107 096
- FR-A- 2 496 589
- FR-A- 2 559 449
- GB-A- 2 098 137

## Beschreibung

Die Erfindung betrifft ein Profilsegel für ein Segelboot, bestehend aus einem Mast mit mehreren übereinander angeordneten, am Mast einzeln aufziehbaren bzw. reffbaren Segelbäumen, zwischen denen eine jeweils den maximalen vertikalen Abstand überbrückende äußere Segelbespannung vorgesehen ist und die jeweils mindestens zwei durch eine senkrechte Scharnierachse miteinander verbundene, gemeinsam einem symmetrischen Tragflügelprofil entsprechende horizonale Baumteile aufweisen, von denen eines den Mast umschließt.

Gegenüber der vorbeschriebenen, aus der EP 242 408- A1 bekannten Segelbauart liegt der Erfindung die Aufgabe zugrunde, das Aufziehen und Reffen der übereinander angeordneten Segelabschnitte zu vereinfachen und dabei die Mastlänge der jeweiligen Segelgröße anzupassen sowie eine verbesserte Einstellbarkeit der Wölbung des Profilsegels vorzusehen, um eine optimale Wölbungsverteilung über die Breite des Segels zu erreichen.

Diese Aufgabe wird erfindungsgemäß dadurch gelöst, daß die Länge des aus mehreren ineinander teleskopisch geführten Rohren bestehenden Mastes einstellbar ist, daß das Innenrohr ein festes Topstück des in Seitenansicht einem elliptischen Umriß angenäherten Segels trägt, wobei zwischen dem Topstück und dem am Außenrohr festen untersten Segelbaum die dazwischen angeordneten Segelabschnitte sowie die daran aufgehängten, am Mast geführten Segelbäume durch Mastverlängerung aufziehbar bzw. durch an den beweglichen Segelbäumen angreifende Reffeinrichtungen bei gleichzeitiger Mastverkürzung reffbar sind, und daß zur optimalen Wölbungsverteilung entlang der Achse des Tragflügelprofils die etwa das vordere Drittel seiner Länge bildenden, gelenkig verbundenen Baumteile jedes Segelbaums gemeinsam durch einen Wölbungsverstellantrieb einstellbar sind.

Bei Anwendung dieser Bauform läßt sich die Krängung, d. h. die hauptsächlich durch am oberen Ende des Segels angreifende Windkräfte entstehende Schräglage des Mastes und damit des Bootes klein halten, so daß der sonst zur Stabilisierung erforderliche Bootskiel verkleinert oder durch ein kleines Schwert ersetzt werden kann. Die halbelliptische Umrißform des Segels wird bevorzugt, weil sie wesentliche aerodynamische Vorteile mit sich bringt. Aufgrund der gewählten Segelform, der veränderbaren Segelhöhe sowie der einstellbaren Wölbungsverteilung können durch geeignetes Trimmen des Segels seitlich einfallende Winde berücksichtigt bzw. besser genutzt und bei minimierter Krängung günstige Vortriebskräfte erzielt werden.

Weitere vorteilhafte Merkmale und Einzelheiten des erfindungsgemäßen Profilsegels ergeben sich aus den Unteransprüchen und der nachfolgenden Beschreibung. Der vollständige Wortlaut der Ansprüche ist zur Vermeidung unnötiger Wiederholungen nicht wiedergegeben. Sämtliche in der Beschreibung und in den Ansprüchen erwähnten Einzelmerkmale sowie auch die allein aus den Zeichnungen entnehmbaren Merkmale bilden weitere Bestandteile der Erfindung, auch wenn sie nicht besonders hervorgehoben sind.

Die Erfindung ist nachfolgend anhand von in den Zeichnungen dargestellten Ausführungsbeispielen näher erläutert. Es zeigen, jeweils schematisch,
- Fig. 1a, b, c: Seitenansichten eines Profilsegels nach der Erfindung in gerefftem, halb aufgezogenem bzw. vollständig aufgezogenem Zustand;
- Fig. 2: einen Längsschnitt des ausgefahrenen Mastes;
- Fig. 3: eine Draufsicht auf den vorderen Bereich eines Segelbaums mit zugeordneter Wölbungsverstelleinrichtung;
- Fig. 4a, b, c: Draufsichten auf einen Segelbaum in gestrecktem und in nach links bzw. nach rechts gewölbtem Zustand und
- Fig. 5: einen Teillängsschnitt im Bereich des oberen Endes des Mittel- und Außenrohres des Mastes mit oberem Segelbaum und dem am Mittelrohr befestigten Adapter.

Entsprechend Fig. 1 und 2 umfaßt das Profilsegel einen aus teleskopisch geführten Rohren bestehenden Mast 10, dessen Außenrohr 12 mit einem unteren Bereich im nicht gezeigten Bootsrumpf mittels Drehlager abgestützt ist, wo an einem unteren Drehzapfen 14 des Außenrohres 12 ein Drehverstellantrieb angreift. Oberhalb seines Durchtrittes durch das Bootsdeck ist das Außenrohr 12 geteilt und mit Flanschen 16 versehen, die eine gemeinsame waagerechte Scharnierachse aufweisen, so daß der Mast mit gerefftem Segel in eine auf oder nahe dem Bootsdeck angeordnete Wanne umgeklappt werden kann. Im Außenrohr 12 ist ein Mittelrohr 18 und in diesem ein Innenrohr 20 geführt, die in ausgefahrenem Zustand zwecks Knickstabilität in einer hinreichend großen Überdeckung verbleiben.

Die teleskopischen Rohre 12, 18, 20 sind durch jeweils am oberen Ende auf ihrem Umfang verteilt angeordnete innere Führungsrollen 22, 24 sowie durch am unteren Ende ihres Außenumfangs verteilt angeordnete äußere Führungssrollen 26, 28 gemäß Fig. 2 reibungsarm ineinander geführt. Zur Höhenverstellung ist unterhalb des Mastes eine Winde 30 für ein Zugglied bzw. Zugband 31 vorgesehen, das über eine am oberen Ende des Außenrohres 12 angeordnete äußere Umlenkrolle 32 sowie über untere und obere Umlenkrollen 34 bzw. 36 des mittleren Rohres 18 bis zum unteren Ende des Innenrohres 20 geführt ist. Bei einem dreigliedrigen Mast gemäß Fig. 2, dessen Außenrohr 12 festliegt, ist am oberen Ende des Mittelrohres 18 eine in Fig. 5 gezeigte Verriegelung vorgesehen, um das Mittelrohr am Außenrohr festzuhalten, damit beim Ausfahren zunächst das Innenrohr 20 durch die Winde 30 betätigt wird.

Der Umriß des aufgezogenen Segels entsprechend Fig. 1 b, c entspricht ungefähr einer halben Ellipse, so daß die Form des oberen Segelendes durch die kleine Ellipsenhalbachse bestimmt ist. Dieses Segelende wird durch ein an der Oberseite des Innenrohres 20 befestigtes Topstück 40 gebildet, das bei eingefahrenem Mast und gerefftem Segel gemäß Fig. 1a oberhalb der ineinander geschobenen Mastrohre verbleibt. Am Topstück 40 ist ein oberer Segelabschnitt 42 aufgehängt, der nach unten durch einen oberen Segelbaum 44 in seiner Länge und in seinem einem symmetrischen Tragflügelprofil entsprechenden Querschnitt begrenzt ist. Ein mittlerer Segelabschnitt 46 erstreckt sich vom oberen Segelbaum 44 bis zu einem mittleren Segelbaum 48, und ein unterer Segelabschnitt 50 erstreckt sich vom mittleren Segelbaum 48 zu einem am Außenrohr 12 festgelegten unteren Segelbaum 52. Die Segelbäume 44, 48 sind gemäß Fig. 2 auf dem Außenrohr 12 geführt, das, wie auch die anderen Rohre, einen mehreckigen, beispielsweise quadratischen Querschnitt besitzt. Da der obere Segelbaum 44 bei vollständig gesetztem Segel gemäß Fig. 1c zwangsläufig auf dem Mittelrohr 18 abgestützt ist, trägt dieses einen Adapter 54, der die Führung und Verriegelung des oberen Segelbaums 44 solange übernimmt, bis das Segel in den halb- oder vollgerefften Zustand gemäß Fig. 1b bzw. 1a überführt wird.

Die Segelbäume bestehen aus einer Gitterrahmenkonstruktion, vorzugsweise aus Leichtmetall oder glasfaserverstärktem Kunststoff und sind mittels nicht gezeigter Umlenkrollen, Seilzüge und im unteren Segelbaum 52 angeordneter Wickelmotoren einzeln und gemeinsam reffbar, um über den jeweils nächsthöheren Baum einen Segelabschnitt herabzuziehen und das Segel insoweit zu reffen. Beim Aufziehen des Segels mit Hilfe des ausfahrbaren Mastes laufen die Seilzüge der Reffeinrichtung von den Winden der Wickelmotoren mit gebremstem Freilauf ab. Die Seilzüge der Reffeinrichtung für den oberen Segelbaum 44 sind durch den unteren Segelbaum 48 hindurchgeführt. Der ungefähr in Höhe des Bootsdecks am Außenrohr 12 befestigte, beispielsweise wannenförmige untere Segelbaum 52 nimmt bei gerefftem Segel die zusammengefalteten Segelabschnitte mit den darüberliegenden Segelbäumen auf.

Der außen am oberen Ende des Mittelrohres 18 befestigte Adapter 54 gemäß Fig. 5 hat äußere Führungsflächen 56, die den Umriß des Außenrohres 12 fortsetzen. Am Adapter sind ein oder mehrere Klinkenhebel 58 schwenkbar gelagert und mit ihrem unteren Klinkenende 60 in Richtung auf eine innere Schulter 62 des Außenrohres 12 federnd vorgespannt, so daß eine selbsttätige Verriegelung von Mittelrohr und Außenrohr erfolgt, sobald das Mittelrohr vollständig eingefahren ist. Jeder Klinkenhebel 58 trägt an seinem oberen gebogenen Arm einen Bolzen oder eine Rolle 64, die beim Aufziehen des Segels aus dem Zustand gemäß Fig. 1b in den gemäß Fig. 1c von einer Anlaufkurve 66 des Segelbaumes 44 erfaßt wird, wodurch der Klinkenhebel 58 im Uhrzeigersinn in die in Fig. 5 gezeigte Stellung schwenkt und das Klinkenende 60 von der Schulter 62 freikommt. Zusätzlich zur Freisetzung des Mittelrohres 18 ist der Segelbaum 44 jetzt gegen eine aufwärts gerichtete Relativbewegung bezüglich des Adapters 54 gesichert.

Um den Segelbaum 44 während des Aufziehens und während des Segelbetriebs mit vollständig aufgezogenem Segel am Adapter 54 auch gegen Relativbewegungen nach unten zu sichern, ist am Segelbaum 44 ein in Richtung auf den Adapter vorgespannter Riegel 70 waagerecht geführt, der im Zustand von Fig. 5 in eine Aufnahme 72 eines im Adapter um eine waagerechte Achse 68 schwenkbaren Haltegliedes 74 eingreift. Das Halteglied 74 kann in seine gezeigte untere Endstellung federnd vorgespannt sein, in der eine Anlaufschrägfläche 76 an seinem unteren Ende aus dem Adapter 54 vorsteht und einem Anschlag 78 an der Oberseite des Außenrohres 12 gegenüberliegt.

Beim Einfahren des Mittelrohres 18 wird das Halteglied 74 durch den Anschlag 78 am Außenrohr 12 im Uhrzeigersinn nach links verschwenkt, so daß der Riegel 70 von der Auflagefläche der Aufnahme 72 frei ist und die Verriegelung des Segelbaums 44 am Adapter aufgehoben ist. Der Segelbaum 44 kann jetzt mittels der Reffeinrichtung vom Adapter auf das Außenrohr 12 herabgezogen werden, wobei der Klinkenhebel 58 die Verriegelung des Mittelrohres 18 am Außenrohr 12 wiederherstellt und der Riegel 70 mittels einer Schrägfläche 79 auf dem Außenrohr bis in den Segelbaum zurückgedrückt wird.

Entsprechend den Draufsichten gemäß Fig. 3 und 4 besteht jeder Segelbaum aus einem den Mast 10 mit einer Führung umschließenden hinteren Baumteil 80, der sich über ungefähr zwei Drittel der Gesamtlänge des Tragflügelprofils erstreckt. Daran ist mittels einer senkrechten Scharnierachse 82 ein mittleres Baumteil 84 angeschlossen, das durch leicht konvexe Außenseiten 86 begrenzt ist. Ein vorderes Baumteil 88, dessen Außenseiten 90 dem Verlauf am vorderen Ende eines Tragflügelprofils entsprechen, ist mittels einer senkrechten Scharnierachse 92 am Baumteil 84 angelenkt. Auf den Scharnierachsen 82, 92 sind ein erster Hebel 94 und ein zweiter Hebel 96 mittig gelagert, die sich im gezeigten Ausführungsbeispiel ungefähr bis über die halbe Länge des jeweiligen Baumteils erstrecken und durch eine Kupplungslasche 98 gelenkig miteinander verbunden sind. Die Hebel sind innerhalb des jeweiligen Segelbaums angeordnet und liegen bei gestrecktem Segelverlauf in der Längsachse des Segelbaums.

In der Nähe ihrer Enden sind auf beiden Hebeln 94, 96 in gleicher Anordnung um senkrechte Achsen drehbare vordere und rückwärtige Rollen- oder Kettenradpaare 100, 102 gelagert, wobei jedes Rollenpaar aus einer oberen und einer unteren Rolle besteht und beispielsweise die obere Rolle oberhalb und die untere Rolle unterhalb des Hebels angeordnet ist. Die Bezugszeichen der einzelnen Rollen sind der Übersicht halber nur für die Rollen des zweiten Hebels 96 eingetragen. Die oberen Rollen 104, 108 des ersten Hebels 94 sind durch ein gelenkiges Zugglied, vorzugsweise eine Kette 112, von entgegengesetzten Richtungen her umschlungen, wobei das rückwärtige Ende der Kette 112 an einer Seite des hinteren Baumteils 80 und das vordere Ende dieser Kette an der gegenüberliegenden Seite des mittleren Baumteils 84 jeweils mit seitlichem Abstand von der jeweiligen Rolle befestigt ist. Die unteren Rollen 106, 110 des ersten Hebels 94 sind von einer Kette 114 in spiegelsymmetrischer Anordnung zur oberen Kette 112 umschlungen. In analogem Aufbau ist um die oberen Rollen 104, 108 des zweiten Hebels 96 eine mit ihren Enden jeweils seitlich am mittleren Baumteil 84 und am vorderen Baumteil 88 befestigte obere Kette 116 und um die unteren Rollen 106, 110 in spiegelsymmetrischer Anordnung dazu eine an den entgegengesetzten Seiten des unteren Baumteils bzw. vorderen Baumteils befestigte untere Kette 118 geführt. Das rückwärtige Ende des ersten Hebels 94 ist an der Stelle 122 gelenkig an einen Schwenkverstellantrieb 124 angeschlossen, die im gezeigten Beispiel aus einer auf dem hinteren Baumteil 80 querverlaufend gelagerten, von einem Motor 126 mit Untersetzung 128 angetriebenen Schraubspindel 130 besteht, auf der eine mit dem Hebelende in Verbindung stehende Mutter 132 geführt ist.

Wenn durch Betätigung des Schwenkverstellantriebs 124 das rückwärtige Ende des ersten Hebels 94 in Fig. 3 nach links verschwenkt wird, zieht die über die oberen Rollen 104, 108 geführte Kette 112 die linke Außenseite des mittleren Baumteils 84 an das nach rechts verschwenkte vordere Ende dieses Hebels heran, so daß das mittlere Baumteil 84 beispielsweise in die in Fig. 4c eingezeichnete Stellung gelangt. Gleichzeitig wird dabei der zweite Hebel 96, der auf der Scharnierachse 92 am vorderen Ende des mittleren Baumteils 84 gelagert ist, in die gleiche Richtung verschwenkt, wobei hier die über die oberen Rollen 104, 108 geführte Kette 116 mit ihrem vorderen Ende die linke Außenseite des vorderen Baumteils 88 an den bereits verschwenkten Hebel, jedoch mit zusätzlicher Übersetzungswirkung heranzieht.

Bei Betätigung des Schwenkverstellantriebs 124 in der anderen Richtung wird der jeweilige Segelbaum mit seinen einzelnen Baumteilen entsprechend Fig. 4b zu einer entgegengesetzten Krümmung veranlaßt und dabei die gewünschte, am Tragflügelprofil nach vorn zunehmende Wölbungsverteilung erreicht. Die Bespannung der einzelnen Segelabschnitte besitzt eine gewisse Elastizität, mit der sich bei Bedarf jede beliebige konvexe Krümmung des Segels bzw. seiner Bespannung durch Anlage an den Außenseiten der Baumteile einstellen läßt. Wie in Fig. 4b und 4c an der konkaven Segelseite erkennbar, wo die Bespannung ebenfalls an den Konturen der Baumteile anliegt, ist die Bespannung mittels nicht gezeigter innerer Schlaufen oder Ösen an den Seitenkanten der Baumabschnitte festgehalten.

## Patentansprüche

1. Profilsegel für ein Segelboot, bestehend aus einem Mast mit mehreren übereinander angeordneten, am Mast einzeln aufziehbaren bzw. reffbaren Segelbäumen, zwischen denen eine jeweils den maximalen vertikalen Abstand überbrückende äußere Segelbespannung vorgesehen ist und die jeweils mindestens zwei durch eine senkrechte Scharnierachse miteinander verbundene, gemeinsam einem symmetrischen Tragflügelprofil entsprechende horizontale Baumteile aufweisen, von den eines den Mast umschließt,
**dadurch gekennzeichnet**,
- daß die Länge des aus mehreren ineinander teleskopisch geführten Rohren bestehenden Mastes (10) einstellbar ist,
- daß das Innenrohr (20) ein festes Topstück (40) des in Seitenansicht einen im allgemeinen elliptischen Umriß aufweisenden Segels trägt, wobei zwischen Topstück und dem am Außenrohr (12) festen untersten Segelbaum (52) die dazwischen angeordneten Segelabschnitte (42, 46, 50) sowie die daran aufgehängten, am Mast geführten Segelbäume (44, 48) durch Mastverlängerung aufziehbar bzw. durch an den beweglichen Segelbäumen angreifende, motorgetriebene Reffeinrichtungen bei gleichzeitiger Mastverkürzung reffbar sind,
- und daß zur optimalen Wölbungsverteilung entlang der Achse des Tragflügelprofils die im wesentlichen sein vorderes Längsdrittel bildenden, gelenkig verbundenen Baumteile (84, 88) jedes Segelbaums gemeinsam durch einen Wölbungsverstellantrieb (124) einstellbar sind.

2. Profilsegel nach Anspruch 1, gekennzeichnet durch folgende Merkmale:
- vor einem den Mast umschließenden hinteren Baumteil (80) jedes Segelbaums sind nacheinander ein mittleres und ein vorderes Baumteil (84 bis 88) angeordnet;
- auf den beiden Scharnierachsen (82, 92) zwischen den Baumteilen sind miteinander verbundene erste und zweite Hebel (94, 96) gelagert, die bei gestrecktem Segelverlauf in der Baumlängsachse liegen und in der Nähe ihrer Enden jeweils zwei auf einer senkrechten Achse übereinander gelagerte Rollen (104 bis 110) tragen;
- über beide obere und beide untere Rollen (104, 108 bzw. 106, 110) jedes Hebels ist jeweils eine obere bzw. untere Kette (112, 114) geführt, deren vorderer Kettenabschnitt (120) an einer Seite des einen Baumteils und deren hinterer Kettenabschnitt (121) an der anderen Seite des folgenden Baumteils jeweils mit seitlichem Abstand von der Rolle befestigt ist, so daß die oberen und unteren Rollen jedes Hebels in spiegelsymmetrischer Anordnung durch die jeweilige Kette umschlungen sind;
- der das hintere Baumteil (80) und das mittlere Baumteil (84) je teilweise überdeckende erste Hebel (94) ist durch einen an seinem rückwärtigen Ende angeschlossenen Schwenkantrieb (124) nach der einen oder entgegengesetzten Richtung verschwenkbar, wobei durch Verkürzen des vorderen Kettenabschnittes (120) in der jeweiligen Kettenschlaufe die daran befestigten Baumteile an das vordere Ende der Hebel herangezogen werden und so das Tragflügelprofil in eine nach vorn zunehmende Verschwenkung bzw. Wölbung einstellen.

3. Profilsegel nach Anspruch 2, dadurch gekennzeichnet, daß die innerhalb der Baumteile angeordneten Hebel (94, 96) über die Achse ihrer Rollen hinaus verlängert und dort an den Schwenkantrieb (124) bzw. untereinander angeschlossen sind.

4. Profilsegel nach einem der vorhergehenden Ansprüche, dadurch gekennzeichnet, daß die Baumteile an ihren Anschlußenden zugespitzt sind und sich im Bereich ihrer Scharnierachsen (82, 92) überdecken.

5. Profilsegel nach einem der vorhergehenden Ansprüche, dadurch gekennzeichnet, daß die Baumteile aus einer innerhalb ihrer erhöhten Umrißkanten versteiften Gitterkonstruktion bestehen.

6. Profilsegel nach einem der vorhergehenden Ansprüche, dadurch gekennzeichnet, daß der Schwenkantrieb (124) eine an einen Motor (126) mit Untersetzungsgetriebe (128) angeschlossene Schraubspindel (130) aufweist, auf der eine mit dem ersten Hebel (94) gelenkig verbundene Mutter (132) geführt ist.

7. Profilsegel nach einem der vorhergehenden Ansprüche, dadurch gekennzeichnet, daß der Schwenkantrieb (124) auf dem hinteren Baumteil (80) vor dem Mast (10) angeordnet ist, der in eingefahrenem Zustand oberhalb seines im Bootsrumpf gehaltenen Endes umklappbar ist.

8. Profilsegel nach einem der vorhergehenden Ansprüche, dadurch gekennzeichnet, daß die teleskopischen Rohre des Mastes jeweils am oberen Ende auf ihrem Innenumfang verteilt innere Führungsrollen (22, 24) und am unteren Ende auf ihrem Außenumfang verteilte äußere Führungsrollen (26, 28) tragen, die jeweils an dem in Führungseingriff stehenden anderen Rohr anliegen.

9. Profilsegel nach einem der vorhergehenden Ansprüche, dadurch gekennzeichnet, daß zur Höhenverstellung des Mastes eine Winde für ein Zugseil oder Zugband vorgesehen ist, das über untere und obere Umlenkrollen (32 bis 36) jedes Rohres nacheinander bis zum unteren Ende des Innenrohres geführt ist, wobei Verriegelungsmittel zwischen den benachbarten Rohren vorgesehen sind, um mindestens ein nicht verriegeltes Rohr ein- oder auszufahren.

10. Profilsegel nach einem der vorhergehenden Ansprüche, dadurch gekennzeichnet, daß sämtliche teleskopische Rohre im wesentlichen gleichlang und in das unterste Rohr vollständig einfahrbar sind, wobei die ausfahrbare Rohrlänge im wesentlichen dem größten vertikalen Abstand zwischen benachbarten Segelbäumen mit dem dazwischen befindlichen Segelabschnitt (46, 50) entspricht.

11. Profilsegel nach Anspruch 10, dadurch gekennzeichnet, daß zur Überführung des vom Topstück (40) aus am oberen Segelabschnitt (42) aufgehängten und am Mast (10) geführten oberen Segelbaums (44) beim Aufziehen und Reffen von dem am Umfang größeren Außenrohr (12) auf das kleinere Mittelrohr (18) und umgekehrt am oberen Ende des Mittelrohres (18) ein mit dem Profil des Außenrohres angepaßten Führungsflächen (56) versehener Adapter (54) befestigt ist, der Verriegelungsmittel aufweist, durch die der obere Segelbaum (44) während des Aufziehens und des Segelbetriebes mit vollständig aufgezogenem Segel am Adapter fixiert ist.

12. Profilsegel nach Anspruch 11, dadurch gekennzeichnet, daß als Verriegelungsmittel eine oder mehrere, über den Umfang des Adapters (54) verteilt angeordnete Klinkenhebel (58) um waagerechte Achsen schwenkbar gelagert sind, deren unteres Klinkenende ende (60) bei eingefahrenem Mittelrohr zum Eingriff mit einem Innenvorsprung des Außenrohres (12) vorgespannt ist und deren oberes Ende eine Rolle (64) trägt, hinter die sich beim Aufziehen des oberen Segelbaums eine an diesem feste Anlaufkurve (56) schiebt und damit den Klinkenhebel als obere Verriegelung aktiviert sowie gleichzeitig das untere Klinkenende aus seinem Eingriff mit dem Außenrohr herausbewegt.

13. Profilsegel nach Anspruch 11 oder 12, dadurch gekennzeichnet, daß als Verriegelungsmittel außerdem im Adapter (54) mindestens ein in eine untere Endstellung vorgespanntes Halteglied (74) sowie ein einer Aufnahme (72) im Halteglied zugeordneter, im oberen Segelbaum (44) geführter vorgespannter Riegel (70) vorgesehen ist, der den Segelbaum gegen abwärts gerichtete Relativbewegungen am Adapter sichert, wobei das Halteglied (74) durch Annäherung des Adapters an das Außenrohr (12) aus dem Eingriff mit dem Riegel (70) herausbewegbar ist.

14. Profilsegel nach Anspruch 13, dadurch gekennzeichnet, daß das um eine waagerechte Achse schwenkbare Halteglied (74) eine untere Anlaufschräge (76) aufweist, mit der es in seiner unteren Endstellung über die Unterseite des Adapters vorsteht und einem auf dem Außenrohr (12) festen Betätigungsanschlag (78) gegenüberliegt, neben dem eine den Riegel (70) in den Segelbaum (44) zurückführende Schrägfläche (79) angeordnet ist (Fig. 5).

## Claims

1. A wingsail for a sailboat and consisting of a mast with several crossbeams mounted one above the other and which are raised or reefed individually at the mast, external sail coverings being provided each of which to span the respective maximum spacing between said crossbeams, said crossbeams comprising each at least two crossbeam sections connected to each other by a vertical hinge shaft bind jointly corresponding to a symmetrical airfoil, one of said crossbeam sections enclosing the mast,
characterized in that
- the length of the mast (10) consisting of several mutually telescoping pipes is adjustable,
- the inner pipe (20) bears a fixed top part (40) of the sail with a generally elliptical sideview contour, the sail sections (42, 46, 50) together with the crossbeams (44, 48) suspended from them and disposed between the top part (40) and the lower-most crossbeam (52) affixed to the outer pipe (12) being adapted to be raised by lengthening the mast or to be reefed by means of motor-driven reefing means with simultaneous mast-shortening,
- and in that the articulatingly connected crossbeam sections (84, 88) of each crossbeam substantially forming the front third of the length of the airfoil are jointly adjustable by a curvature adjustment drive (124) in order to achieve optimal curving along the axis of said airfoil.

2. Wingsail as in claim 1, characterized by following features:
- a central and a front crossbeam section (84 through 88) are mounted sequentially in front of a rear crossbeam section (80) enclosing the mast;
- linked first and second levers (94, 96) rest on the two hinge shafts (82, 92) between the crossbeam sections, and, when said sections are straightened to each other, lie in the longitudinal crossbeam axis, and each near their ends bear two rollers (104 through 110) supported one above the other on a vertical shaft;
- over both upper and both lower rollers (104, 108 and 106, 110) of each lever each passes an upper and a lower chain (112, 114), of which the font chain section (120) is affixed with lateral spacing from the roller to one side of one of the crossbeam sections and of which the rear chain section (121) is affixed with lateral spacing from the roller to the other side of the ensuing crossbeam section, whereby the upper and lower rollers of each lever are looped in mirror-symmetrical manner by the respective chain;
- the first lever (94) partly overlapping the rear crossbeam section (80) and the central crossbeam section (84) can be pivoted, by a pivoting drive (124) connected to its rear end, into one or the opposite direction, whereby the entailed shortening of the front chain section (120) in the respective chain loop pulls the affixed crossbeam sections to the front end of the lever and therey adjust the airfoil into a forwardly increasing pivoting excursion, i.e. curvature.

3. Wingsail as in claim 2, characterized in that the levers (94, 96) mounted inside the crossbeam sections extend beyond the axis of their rollers and there are connected to the pivoting drive (124) or to each other.

4. Wingsail as in one of the above claims, characterized in that the beam sections taper at their connection ends and overlap in the zone of their hinge shafts (82, 92).

5. Wingsail as in one of the above claims, characterized in that the crossbeam sections consist of a grid-like frame design reinforced within their raised contour edges.

6. Wingsail as in one of the above claims, characterized in that the pivoting drive (124) comprises a threaded spindle (130) linked to a motor (126) with reduction gear (128), a nut (132) connected in articulating manner with the first lever (94) being guided on said spindle.

7. Wingsail as in one of the above claims, characterized in that the pivoting drive (124) is mounted on the rear crossbeam section (80) in front of the mast (10) which at its retracted state can be folded over above its end held in the hull.

8. Wingsail as in one of the above claims, characterized in that the telescoping mast pipes each bear, at their upper end, inner guide rollers (22, 24) distributed over their inner periphery and, at their lower end, outer guide rollers (26, 28) distributed over their outer periphery, said rollers always resting against the other pipe being guided.

9. Wingsail as in one of the above claims, characterized in that for adjusting the height of the mast a winch with a cable or band is provided passing sequentially over lower and upper deflector rollers (32 through 36) of each pipe as far as the lower end of the inner pipe, locking means being provided between the adjacent pipes so that at least one unlocked pipe can be extended or retracted.

10. Wingsail as in one of the above claims, characterized in that all telescoping pipes substantially are of same length and can be entirely retracted into the lowermost pipe, the extensible pipe length substantially corresponding to the largest vertical distance between adjacent crossbeams with the in-between sail section (46, 50).

11. Wingsail as in claim 10, characterized in that for moving the upper crossbeam (44) suspended from the top part (40) at the upper sail section (42) and guided along the mast (10), when being raised and reefed, from the larger outer pipe (12) to the smaller central pipe (18) and vice versa, an adapter (54) with guide surfaces (56) matching the cross-section of the outer pipe is affixed to the upper end of the central pipe (18) and comprises locking means whereby the upper crossbeam (44) is fixed to the adapter when the sail is being raised and when sailing with fully spread sail.

12. Wingsail as in claim 11, characterized in that the locking means are one or more pawl levers (58) distributed over the periphery of the adapter (54) and supported in pivoting manner about horizontal shafts, the lower pawl end (60) of such levers being prestressed when the center pipe is retracted to engage an internal protrusion of the outer pipe (12), and the upper end of such levrs bearing a roller (64), a rise cam (56) affixed to the upper crossbeam moving behind said roller when the upper crossbeam is raised, whereby the pawl lever is actuated to form the upper lock means while simultaneously the lower pawl end is disengaged from the outer pipe.

13. Wingsail as claim 11 or 12, characterized in that further locking means are provided in the adapter (54) in the form of at least one retaining member (74) prestressed into a lower end position and in the form of a prestressed latch (70) guided in the upper crossbeam (44) and associated to a recess (72) in the retaining member, said latch securing the crossbeam against downward relative motion at the adapter, the retaining member (74) being disengageable from the latch (70) by moving the adapter toward the outer pipe (12).

14. Wingsail as in claim 1, characterized in that the retaining member (74) pivoting about a horizontal axis comprises a lower cam surface (76) by which it projects beyond the lower side of the adapter when in its lower end position and is opposite a stop (78) at the outer pipe (12) next to which is located a slanted cam surface (79) moving the latch (70) back into the crossbeam (44) (Fig. 5).

## Revendications

1. Voile à profil d'aile pour bateau à voile, composée d'un mât muni de plusieurs nervures disposées les unes au-dessus des autres, qui peuvent être individuellement hissées ou amenées le long du mât, dans chacun des intervalles desquelles est prévue une toile extérieure qui couvre la distance maximale verticale, et qui comprennent chacune au moins deux éléments horizontaux, reliés entre eux par un axe de charnière vertical, dont l'ensemble correspond à un profil symétrique d'aile portante, et dont l'un entoure le mât, caractérisée
- en ce que la longueur du mât (10), composé de plusieurs tubes qui coulissent télescopiquement l'un dans l'autre, est réglable,
- en ce que le tube intérieur (20) porte une pièce de tête fixe (40) de la voile qui présente un contour de forme générale elliptique en vue de côté, cependant qu'entre la pièce de tête et la nervure (52) extrême inférieure, qui est fixée au tube extérieur (12), les segments de voile (42, 46, 50) disposés entre ces deux organes, ainsi que les nervures (44, 48) qui y sont suspendues et sont guidées sur le mât, peuvent être hissées par un allongement du mât ou amenées par des dispositifs d'amenée entraînées par moteur, qui agissent sur les nervures mobiles, avec raccourcissement simultané du mât,
- et en ce que pour obtenir la répartition optimale de la courbure le long de l'axe du profil d'aile portante les éléments (84, 88) de chaque nervure, qui forment sensiblement le tiers longitudinal avant du profil et qui sont reliés par des articulations, peuvent être mis en position ensemble par un entraînement (124) de modification de la courbure.

2. Voile à profil d'aile selon la revendication 1, caractérisée par les caractéristiques suivantes :
- en avant d'un élément arrière (80) de chaque nervure, qui entoure le mât, sont disposés l'un à la suite de l'autre, un élément central de nervure et un élément avant (84 à 88) de la nervure ;
- sur les deux axes de charnières (82, 92) prévus entre les éléments de nervures, sont articulés des premier et deuxième leviers (94, 96) reliés l'un à l'autre et qui se trouvent dans l'axe longitudinal de la nervure dans la configuration droite de la voile et qui portent, dans le voisinage de chacune de leurs extrémités, deux galets (104 à 110) montés rotatifs l'un au-dessus de l'autre sur un axe vertical ;
- les deux galets supérieurs et les deux galets inférieurs (104, 108 et 106, 110 respectivement) de chaque levier sont embrassés, respectivement par une chaîne supérieure et par une chaîne inférieure (112, 114), dont le brin avant (120) est fixé à un côté d'un élément de nervure et dont le brin arrière (121) est fixé à l'autre côté de l'élément de nervure suivant, chacun à un certain écartement latéral du galet, de sorte que les galets supérieurs et inférieurs de chaque levier sont embrassés par la chaîne correspondante dans des dispositions symétriques ;
- le premier levier (94) qui recouvre partiellement l'élément arrière (80) et l'élément central (84) de la nervure peut pivoter dans un sens ou dans le sens opposé sous l'action d'un entraînement de pivotement (124) relié à son extrémité arrière, action dans laquelle, par raccourcissement des brins avant des chaînes (120), chacun dans la boucle de chaîne respective, les éléments de nervure qui y sont fixés sont attirés vers l'extrémité avant des leviers et, ainsi, impriment au profil d'aile portante une position de pivotement ou une courbure qui s'accentue vers l'avant.

3. Voile à profil d'aile selon la revendication 2, caractérisée en ce que les leviers (94, 96) agencés à l'intérieur des éléments de nervures sont prolongés au-delà de l'axe de leurs galets et, là, sont reliés à l'entraînement de pivotement (124) ou reliés l'un à l'autre.

4. Voile à profil d'aile selon une des revendications précédentes, caractérisée en ce que les éléments de nervures sont effilés en pointe à leurs extrémités de jonction et se recouvrent mutuellement dans la région de leurs axes de charnières (82, 92).

5. Voile à profil d'aile selon une des revendications précédentes, caractérisée en ce que les éléments de nervures sont constitués par une construction en treillis qui est raidie à l'intérieur de ses bords de contour redressés.

6. Voile à profil d'aile selon une des revendications précédentes, caractérisée en ce que l'entraînement de pivotement (124) comprend une vis (130) accouplée à un moteur (126) muni d'un réducteur (128), et sur laquelle circule un écrou (132) relié au premier levier (94) par une articulation.

7. Voile à profil d'aile selon une des revendications précédentes, caractérisée en ce que l'entraînement de pivotement (124) est agencé sur l'élément arrière (80) de nervure, en avant du mât (10), élément qui dans l'état rentré peut être rabattu au-dessus de son extrémité tenue dans la coque du bateau.

8. Voile à profil d'aile selon une des revendications précédentes, caractérisé en ce que chacun des tubes télescopiques du mât porte, à l'extrémité supérieure, des galets de guidage intérieurs (22, 24) répartis sur sa périphérie intérieure et, à l'extrémité inférieure, des galets de guidage extérieurs (26, 28) répartis sur sa périphérie extérieure, ces galets étant en appui contre le tube correspondant en prise avec eux pour le guidage.

9. Voile à profil d'aile selon une des revendications précédentes, caractérisée en ce que, pour le réglage en hauteur du mât, il est prévu un treuil agissant sur un câble de traction ou sur un ruban de traction, qui embrasse des galets de renvoi inférieurs et supérieurs (32 à 36) de chaque tube l'un après l'autre jusqu'à l'extrémité inférieure du tube intérieur, cependant que des moyens de verrouillage sont prévus entre les tubes adjacents pour rétracter ou mettre en extension au moins un tube non verrouillé.

10. Voile à profil d'aile selon une des revendications précédentes, caractérisée en ce que tous les tubes télescopiques peuvent être rétractés sensiblement de la même longueur et peuvent être entièrement rentrés dans le tube extrême inférieur, la longueur de tube qui peut être sortie correspondant sensiblement à la distance verticale maximale entre les nervures adjacentes, avec le segment de voile (46, 50) situé entre ces nervures.

11. Voile à profil d'aile selon la revendication 10, caractérisée en ce que pour transférer la nervure supérieure (44) qui est suspendue au segment de voile supérieur (42) à partir de la pièce de tête (40) et guidée sur le mât (10), lors du hissage ou de l'amenée, du tube extérieur (12) de plus grande circonférence au tube central (18) qui est plus petit et inversement, un adaptateur (54) muni de surfaces de guidage (56) adaptées au profil du tube extérieur est fixé à l'extrémité supérieure du tube central (18), cet adaptateur présentant des moyens de verrouillage à l'aide desquels la nervure supérieure (44) est bloquée sur l'adaptateur pendant le hissage et lorsqu'on navigue à la voile avec la voile entièrement déployée.

12. Voile à profil d'aile selon la revendication 11, caractérisée en ce qu'en tant que moyens de verrouillage, un ou plusieurs leviers à cliquet (58) répartis sur la circonférence de l'adaptateur (54) sont montés pour pivoter autour d'axes horizontaux, l'extrémité inférieure (60) des cliquets étant chargée avec précontrainte pour entrer en prise avec une saillie intérieure du tube extérieur (12), lorsque le tube central est rentré, et leur extrémité supérieure portant un galet (64) derrière lequel, lors du hissage de la nervure supérieure, une came d'entrée (56) solidaire de cette nervure exerce une poussée et, par ce moyen, active le levier à cliquet servant de verrouillage supérieur et, en même temps, dégage l'extrémité inférieure du cliquet de sa prise avec le tube extérieur.

13. Voile à profil d'aile selon la revendication 11 ou 12, caractérisée en ce qu'en tant que moyens de verrouillage, il est prévu en supplément dans l'adaptateur (54) au moins un organe de retenue (74) chargé avec précontrainte vers une position extrême inférieure, ainsi qu'un verrou précontraint (70) associé à un logement (72) ménagé dans l'organe de retenue, et guidé dans la nervure supérieure (44), qui fixe la nervure à l'adaptateur pour l'empêcher de décrire des mouvements relatifs vers le bas, l'organe de retenue (74) pouvant être dégagé de la prise avec le verrou (70) par le rapprochement de l'adaptateur par rapport au tube extérieur (12).

14. Voile à profil d'aile selon la revendication 13, caractérisée en ce que l'organe de retenue (74) apte à pivoter autour d'un axe horizontal présente une rampe d'entrée inférieure (76) par laquelle, dans sa position de fin de course inférieure, il fait saillie au-delà du côté inférieur de l'adaptateur et fait face à une butée d'actionnement (78) fixée au tube extérieur (12) et à côté de laquelle est agencée une surface oblique (79) qui repousse le verrou (70) dans la nervure (44) (figure 5).
